# FASCICULE DE BREVET EUROPEEN

(11) **EP 1 658 782 B1**
(45) Date de publication et mention de la délivrance du brevet: **12.09.2007**
(21) Numéro de dépôt: 05292470.1
(22) Date de dépôt: 22.11.2005
(51) Int. Cl.: A47B 21/00

(54) **Passe-fil porte-crayon**
Durchgangstülle Bleistifthalter
Feed-through sleeve pencil holder

(30) Priorité: 22.11.2004 CA 2486814
(43) Date de publication de la demande: 24.05.2006
(73) Titulaire: Nicolet Plastique Ltée, Nicolet, Quebec J3T 1W3 (CA)
(72) Inventeur: Cloutier, Michel, Nicolet (Québec), J3T 1W3 (CA)
(74) Mandataire: Intes, Didier Gérard André

(56) Documents cités:
- DE-A1- 2 915 010
- GB-A- 2 279 002

## Description

### DOMAINE DE L'INVENTION

La présente invention a pour objet un passe-fil destiné à être incorporé dans un trou prévu dans la surface d'une plaque ou d'un panneau, notamment d'une table ou d'un bureau, lequel passe-fil est conçu de façon à pouvoir également servir de porte-crayon ou espace de rangement.

### ARRIÈRE-PLAN TECHNOLOGIQUE

Dans le domaine particulier du mobilier, en particulier des bureaux, tables ou étagères, il est connu de prévoir des trous dans la surface des plaques ou panneaux de façon à ce que les utilisateurs puissent passer le câblage nécessaire pour brancher leur équipement électrique ou électronique. En pratique toutefois, ces trous demeurent souvent inutilisés.
Le document DE 29 15 010 définit un set à ustensiles de bureau en forme de barre, s'étendant sur le dessus d'un bureau et permettant entre autres fonctions le passage de câbles et la fixation de prises électriques. Il ne vise pas à exploiter le trou prévu dans la surface du bureau pour accueillir un porte-crayons ou un espace de rangement.

### RÉSUMÉ DE L'INVENTION

La présente invention a pour objet une pièce destinée à être insérée dans un trou ainsi prévu dans une plaque ou un panneau pour, d'une part, toujours permettre à ce trou d'agir comme passe-fil et, d'autre part, servir de porte-crayon ou former un espace de rangement.

Plus précisément, l'invention vise un passe-fil selon la revendication 1.

De préférence, le passe-fil comprend également un couvercle encastrable dans les deux éléments une fois ceux-ci assemblés, pour fermer le contenant qu'ils forment. Le mouvement du couvercle, lors de son insertion, est limité par une paroi servant de butée.

L'invention sera mieux comprise à la lecture de la description qui suit d'un mode de réalisation préféré de celle-ci, faite en se référant aux dessins annexés.

### BRÈVE DESCRIPTION DES DESSINS

La Figure 1 est une vue en perspective et en coupe partielle d'un passe-fil porte-crayon selon l'invention, installé dans un trou prévu dans la surface du panneau d'une plaque;
la Figure 2 est une vue en perspective éclatée du passe-fil porte-crayon illustré sur la Figure 1, montrant les deux éléments de base de celui-ci, ainsi que son couvercle;
les Figures 3 à 6 sont des vues en perspective, de dessus, de face et de côté du passe-fil porte-crayon illustré sur les Figures 1 et 2; et
les Figures 7, 8, 9 et 10 sont respectivement des vues en perspective, de dessus, de face et de côté d'un des deux éléments constituant le passe-fil porte-crayon illustré sur les Figures précédentes.

### DESCRIPTION D'UN MODE DE RÉALISATION PRÉFÉRÉ DE L'INVENTION

Le passe-fil porte-crayon 1 selon le mode de réalisation préféré de l'invention illustré dans les dessins annexés est composé de deux éléments 3, 5 identiques qui, lorsqu'ils sont unis ensemble, forment un contenant. Pour procéder à cette union, des sections mâles 9 et femelles 11 sont prévues sur les arêtes latérales des éléments 3, 5, de façon à permettre de les assembler et désassembler à volonté. Des sections mâles et femelles peuvent également être prévues à même la base de chacune des éléments pour compléter cet assemblage.

Chaque élément 3, 5 comprend une arête supérieure 13 qui se projette latéralement de façon à pouvoir venir prendre appui sur les rebords du trou du panneau dans lequel le passe-fil porte-crayon est destiné à être inséré (voir la Figure 1). Cette projection 13 qui forme une bordure, permet également de masquer les traces ou imperfections qui pourraient exister autour du trou notamment si celui-ci est débité à même le panneau par l'utilisateur.

Chacun des éléments 3, 5 comprend également au moins un retrait formant ouverture 15 sur le bord d'une de ses arêtes près de son fond de façon à, une fois les deux éléments assemblés autour d'un fil, laisser passer ce dernier tel que cela est clairement illustré sur la Figure 1.

Avantageusement, le passe-fil porte-crayon 1 selon l'invention peut également comprendre un couvercle 17 (voir Figure 2) qui peut venir s'emboîter dans un retrait prévu à cet effet, à même la partie supérieure de chacun des éléments 3, 5. Le couvercle peut être pourvu d'une partie ouvrable 19 pour laisser passer le ou les fils électriques si besoin est.

L'avantage d'un tel couvercle est qu'il réduit la taille de l'ouverture et les risques d'échapper par inadvertance un crayon, une gomme à effacer ou d'autres éléments qui pourraient être posés sur le panneau ou la plaque dans laquelle le passe-fil est installé.

De façon à réduire au maximum les coûts de fabrication, les parois de chacun des éléments 3, 5 peuvent être moulées de façon très mince. Celles qui servent toutefois de support ou d'élément de jonction se doivent d'avoir une paroi plus épaisse pour procurer la résistance et durabilité nécessaires à la pièce.

Tel qu'il ressort clairement des dessins, les deux éléments formant le passe-fil selon l'invention sont identiques. Le moule utilisé pour fabriquer chaque élément est en deux parties extrêmement simples, incluant une partie mâle et une partie femelle qui peuvent être réalisées dans un même moule. Celui-ci est toutefois de préférence conçu de façon à former les deux éléments ensemble. L'avantage de cette fabrication qui permet d'obtenir le produit en question sans l'utilisation de composantes mécaniques dispendieuses, ce qui permet de meilleurs débits de production.

On comprendra qu'une fois installé, le passe-fil selon l'invention tel qu'on le trouve illustré de façon assemblée notamment sur les Figures 1 et 3 à 6 permet d'éviter que des objets posés sur le panneau ou la plaque tombent par inadvertance dans le trou où le passe-fil a été inséré. De par sa structure et sa forme, ce passe-fil peut également servir de porte-crayon. On comprendra toutefois qu'il peut également être utilisé pour d'autres usages.

## Revendications

1. Passe-fil destiné à être inséré dans un trou façonné dans une surface d'un panneau ou d'une plaque, comprenant deux éléments identiques (3, 5) ayant des arêtes adjacentes pourvues de sections mâles (9) et femelles (11) permettant leur assemblage pour former un contenant ouvert de taille adaptée pour être inséré à l'intérieur du trou et être maintenu dans celui-ci, ledit contenant une fois formé ayant un fond lui permettant de servir de porte-crayons ou d'espace de rangement **caractérisé en ce que** les arêtes desdits éléments (3, 5) formant le contenant comprennent des retraits (15) permettant, une fois les deux éléments (3, 5) assemblés, de laisser une ouverture (15) dans un côté du contenant dans laquelle un ou plusieurs fils peuvent passer.

2. Le passe-fil selon la revendication 1, **caractérisé en ce qu'**il comprend également un couvercle (17) encastrable dans les deux éléments (3, 5) une fois ceux-ci assemblés, pour fermer le contenant qu'ils forment.

3. Le passe-fil selon la revendication 1 ou 2, **caractérisé en ce que** les deux éléments (3,5) sont faits par moulage.

## Claims

1. A wire grommet intended to be inserted into a hole made in a surface of a panel or plate, said grommet comprising two identical elements (3, 5) having adjacent edges provided with tongues (9) and grooves (11) allowing their assembly to form an open container with a size adapted to allow it to be inserted into the hole and be maintained within the same, once formed said container having a bottom enabling it to act as a pen holder or a storing space, the wire grommet being **characterised in that** the edges of said elements (3, 5) forming the container comprise recesses (15) enabling, once both elements (3, 5) are assembled, an opening (15) to be left in one side of the container through which one or more wires may pass.

2. The wire grommet according to claim 1, **characterised in that** it also comprises a closing cap (17) fittable into both elements (3, 5) when the elements are assembled, in order to close the container formed by the same.

3. The wire grommet according to claim 1 or 2, **characterised in that** both elements (3, 5) are made by moulding.

## Patentansprüche

1. Durchführungstülle, die zum Einsetzen in eine Öffnung bestimmt ist, die in einer Oberfläche eines Paneels oder einer Platte ausgebildet ist, mit zwei identischen Elementen (3, 5), die aneinander angrenzende Kanten haben, die mit Steckabschnitten (9) und Nutabschnitten (11) versehen sind, die deren Zusammenfügen ermöglichen, um einen offenen Behälter einer Größe zu bilden, der innen in die Öffnung eingesetzt und in dieser gehalten zu werden vermag, wobei der Behälter nach seiner Bildung einen Boden hat, der es ihm erlaubt, als Bleistifthalter oder Aufbewahrungsraum zu dienen,
**dadurch gekennzeichnet, dass** die Kanten der den Behälter bildenden Elemente (3, 5) Rücksprünge (15) aufweisen, die es nach Zusammenfügen der beiden Elemente (3, 5) erlauben, eine Öffnung (15) an einer Seite des Behälters zu belassen, durch die ein oder mehrere Kabel hindurchgeführt werden können.

2. Durchführungstülle nach Anspruch 1,
**dadurch gekennzeichnet, dass** sie auch einen Deckel (17) umfasst, der in die beiden Elemente (3, 5) nach deren Zusammenfügen zum Verschließen des von diesen gebildeten Behälters einsetzbar ist.

3. Durchführungstülle nach Anspruch 1 oder 2,
**dadurch gekennzeichnet, dass** die beiden Elemente (3, 5) durch Formgießen hergestellt sind.
